# EUROPÄISCHE PATENTSCHRIFT

(11) **EP 0 313 934 B1**
(45) Veröffentlichungstag und Bekanntmachung des Hinweises auf die Patenterteilung: **19.08.1992**
(21) Anmeldenummer: 88117089.8
(22) Anmeldetag: 14.10.1988
(51) Int. Cl.: A61J 7/00

(54) **Pillenteiler**
Pill divider
Diviseur de pilules

(30) Priorität: 17.10.1987 DE 3735301
(43) Veröffentlichungstag der Anmeldung: 03.05.1989
(73) Patentinhaber: 3 M Medica GmbH, D-46325 Borken (DE)
(72) Erfinder: Merges, Josef Karl Christian, Dr., D-4190 Kleve (DE)
(74) Vertreter: Türk, Gille, Hrabal, Leifert

(56) Entgegenhaltungen:
- DE-A- 2 649 064
- US-A- 3 517 871
- US-A- 4 179 806

## Beschreibung

Die Erfindung betrifft eine Vorrichtung zum Zerteilen von Pillen oder Tabletten mit zwei um eine Achse schwenkbaren Armen, wobei die Pille auf einer Trägerfläche durch eine Vorrichtung positioniert gehalten und mit Hilfe einer Klinge, die von den zwei Armen geführt wird, geschnitten wird.

Um Medikamente möglichst genau nach den Erfordernissen für jeden Patienten dosieren zu können, ist es oft nötig, Tabletten oder Pillen, die aus komprimierter Pulvermasse bestehen, zu halbieren. Um diesem Umstand Rechnung zu tragen, sind an den Pillen entsprechende Kerben vorgesehen, an denen sie brechen, wenn Kraft angewandt wird.

Wenn die Pillen relativ groß sind, muß diese Kraft beträchtlich sein und wird oft von älteren oder kranken Personen nicht aufgebracht. Die Pillen mit dem Messer zu zerschneiden, empfiehlt sich wegen der daraus resultierenden Verletzungsgefahr nicht.

Personen mit mangelnder Sehschärfe haben zudem das Problem, die Teilungskerbe zu erkennen. Auch kann beim Teilen der Pille von Hand leicht eines der Stücke verlorengehen oder zerkrümeln.

Aus der US-PS 4,179,806 ist ein Pillenteiler bekannt, der diese Schwierigkeiten vermeiden will. Hier wird eine Pille so positioniert und gehalten, daß sie ohne große Kraftanwendung und ohne ein zusätzliches Werkzeug geteilt werden kann. Von diesem bekannten Pillenteiler wird im Oberbegriff des Patentanspruchs 1 ausgegangen.

Ein solcher Pillenteiler besteht aus einer Trägerfläche an einem Ende eines Tragarmes, der mit einem zweiten Arm verbunden ist. Dieser zweite Arm ist an seiner Unterseite mit einer Klinge ausgestattet, die zentral über der Trägerfläche angeordnet ist. Die zu zerschneidende Pille wird auf der Trägerfläche von zwei federnden Elementen in der Schneidposition gehalten. Durch Absenken des zweiten Armes auf die Trägerfläche wird die Pille sauber zerteilt. Ein Zerkrümeln wird dadurch verhindert, daß die Trägerfläche leicht keilförmig gestaltet ist. Wird der zweite Arm nun angehoben, kann die zerteilte Pille entnommen werden.

Im allgemeinen wird nur eine Pillenhälfte eingenommen, die zweite muß zunächst aufbewahrt werden.

Es wurde nun gefunden, daß sich das Entnehmen nur einer Pillenhälfte schwierig gestaltet. Zudem muß ein Aufbewahrungsort gefunden werden, insbesondere wenn mehrere Pillen auf Vorrat zerteilt werden. Aufgabe der Erfindung ist es daher, einen Pillenteiler zu schaffen, bei dem nach dem Zerteilvorgang eine Pillenhälfte leicht zu entnehmen ist, während die andere sicher aufbewahrt wird.

Zur Lösung der gestellten Aufgabe zeichnet sich ein Pillenteiler der im Oberbegriff genannten Gattung erfindungsgemäß durch die im Kennzeichen des Hauptanspruches aufgeführten Merkmale aus. Vorteilhafte Ausgestaltungen ergeben sich aus den Merkmalen der Unteransprüche.

Der erfindungsgemäße Pillenteiler weist eine Einrichtung zum Entnehmen nur eines Stückes der zerteilten Pille oder Tablette auf, diese Einrichtung ist in einer bevorzugten Ausführungsform der Trägerfläche gegenüberliegend angeordnet. Vorteilhaft ist es, sowohl die Klinge als auch die Einrichtung zum Entnehmen des Pillenstückes gemeinsam an einem Arm des Pillenteilers anzuordnen. Dabei kann die Einrichtung zum entnehmen eine Auswurföffnung in diesem Arm sein, die sich seitlich der Klinge befindet. Die Klinge trennt die zerteilten Pillenstücke räumlich voneinander, so daß nur eine Pillenhälfte entnommen werden kann. Die andere Hälfte kann in einem Vorratsbehälter deponiert werden, der in seiner einfachsten Ausführungsform die eine Hälfte der Aufnahme für die zu zerteilende Pille ist, die in diesem Falle eine geschlossene Kammer aus dem einen der beiden federnden Elemente, der Klinge und dem abgesenkten zweiten Arm bildet. In einer bevorzugten Ausführungsform ist ein separater Vorratsbehälter an dem Arm vorgesehen, auf dem sich auch die Trägerfläche befindet, und zwar ist der Vorratsbehälter bevorzugt am rückwärtigen Ende dieses Armes angeordnet. Der Vorratsbehälter und die beiden Arme sind so gestaltet, daß sie nach Beendigung des Zerteilens miteinander abschließen. Insbesondere wird der Vorratsbehälter durch den zweiten Arm verschlossen, so daß darin befindliche Pillen oder Pillenhälften nicht herausfallen können.

Im folgenden wird die Erfindung anhand von lediglich Beispielen darstellenden Zeichnungen näher erläutert. Es zeigt
- Fig. 1: die Seitenansicht eines Pillenteilers gemäß der vorliegenden Erfindung,
- Fig. 2: einen Längsschnitt des Pillenteilers aus der Fig. 1,
- Fig. 3: eine Draufsicht des erfindungsgemäßen Pillenteilers mit einer Auswurföffnung,
- Fig. 4: die Draufsicht auf den unteren Arm eines Pillenteilers,
- Fig. 5: einen Schnitt längs der Linie A-B aus der Fig. 2,
- Fig. 6: einen Schnitt längs der Linie C-D aus der Fig. 2,
- Fig. 7: einen Schnitt längs der Linie E-F aus der Fig. 2,
- Fig. 8: die teilweise geschnittene Seitenansicht einer weiteren Ausführungsform des Pillenteilers,
- Fig. 9: die Draufsicht auf den Pillenteiler aus Fig. 8 und
- Fig. 10: eine Ansicht des Pillenteilers in Richtung der Pfeile x in in Fig. 9.

Fig. 1 zeigt einen Pillenteiler, der zwei gegeneinander bewegliche Arme (1, 2) aufweist. Die Arme (1, 2) sind durch eine bei (3) befindliche Achse schwenkbar miteinander verbunden. Am oberen oder zweiten Arm (2) ist an dessen rückwärtigem Ende ein Vorsprung (9) vorgesehen, der in eine entsprechende Aussparung am unteren oder ersten Arm (1) eingreifen kann. So kann der Pillenteiler verschlossen werden, wenn dies gewünscht wird. Durch einfaches Ziehen am Zweiten Arm (2) kann der Pillenteiler ebenso leicht wieder geöffnet werden. Eine Riffelung (10) am rückwärtigen Ende des zweiten Armes (2) verhindert dabei ein Abrutschen der Finger.

Fig. 2 zeigt, wie der Vorratsbehälter (5) am rückwärtigen Ende des ersten Armes (1) des Pillenteilers angeordnet ist. Der Vorratsbehälter (5) ist vollständig geschlossen. Durch eine Wand (11) erfolgt das Abteilen gegenüber dem Bereich, in dem der Zerteilvorgang der Pille oder Tablette stattfindet. Das Zerteilen wird mit einer Klinge (4) vorgenommen, die in den zweiten Arm (2) eingelassen ist. Die Trägerfläche (6) ist von beiden Außenkanten zur Mitte des unteren Armes (1) hin erhöht, so daß diese Erhöhung mit der Schneide der Klinge (4) in einer Linie liegt. Dies ermöglicht ein Zerteilen der Tablette, ohne daß diese krümelt.

Der Bereich, in dem das Zerteilen der Tablette erfolgt, wird durch die Klinge (4) in zwei separate Kammern getrennt. In der Figur 3 ist die Auswurföffnung (8) gezeigt, die genau über einer diesen beiden Kammern angeordnet ist. So kann durch ein Verkippen des geschlossenen Pillenteilers eine Pillenhälfte entnommen werden, während die andere in ihrer Kammer (14) gehalten wird. Nach Beendigung des Zerteilvorganges und gegebenenfalls nach Entnehmen einer Pillenhälfte wird der Pillenteiler geöffnet. Durch leichtes Abkippen nach hinten gleiten die sich noch in den Kammern befindlichen Pillenhälften in den Vorratsbehälter (5).

In Fig. 4 ist die Vorrichtung zum schneidgerechten Positionieren (7) der Tablette dargestellt. Sie besteht aus zwei federnden Elementen, die auf der Trägerfläche (6) bis zu einem gewissen Ausmaß frei beweglich sind und an ihrem hinteren Ende fixiert sind. Durch diese Anordnung wird ein Wegrutschen der Tablette unter dem Druck des Schneidwerkzeuges (4) verhindert.

Fig. 5 zeigt einen Schnitt durch den Schwenkbereich, in dem die beiden Arme (1, 2) schwenkbar miteinander verbunden sind, indem zylinderförmige Zapfen (12), die am zweiten Arm (2) vorgesehen sind, in entsprechende Aussparungen am ersten Arm (1) eingreifen. Dadurch ist es möglich, den gesamten Pillenteiler mit Ausnahme der Klinge (4) aus einem Material, beispielsweise spritzgegossenem Kunststoff, herzustellen.

In Fig. 6 ist die Anordnung der Klinge (4) und der Vorrichtung zum schneidgerechten Positionieren (7) dargestellt. Über einer der Kammern, deren Wände durch die Trägerfläche (6), die Klinge (4), ein Federelement (7) und den oberen Arm (2) gebildet werden, ist die Auswurföffnung (8) dargestellt.

Die Fig. 7 zeigt einen Schnitt durch den Vorratsbehälter (5), der in dieser Ausführungsform mit einem muldenartigen Boden ausgestattet ist.

Die Wand (11) kann mit einer Öffnung (13) versehen sein, die diejenige Kammer (14) mit dem Vorratsbehälter verbindet, welche keine Auswurföffnung aufweist. So kann die nicht sofort verwendete Pillenhälfte in den Vorratsbehälter transportiert werden, ohne daß der Pillenteiler geöffnet werden muß. Im Zusammenhang mit dieser Maßnahme ist der als Mulde gestaltete Vorratsbehälter besonders vorteilhaft.

In Fig. 8 ist eine weitere Ausführungsform des Pillenteilers dargestellt. Der untere Arm (1) weist in seinem hinteren Bereich eine Wand (19) auf, die den hinteren Abschluß des Vorratsbehälters (5) bildet. Die Vorrichtung zum schneidgerechten Positionieren (7) ist im vorderen Bereich des unteren Armes (1) angeordnet. Sie besteht aus zwei blattfederartigen Elementen (7), die in einem Winkel zueinander angeordnet sind. An den einander zugewandten Seiten sind sie mit Riffelungen (14) versehen. Die blattfederartigen Elemente (7) begrenzen eine Schneidfläche oder Trägerfläche (6), die zentral in Richtung der am oberen Arm (2) angeordneten Klinge (4) eine Auskerbung (15) aufweist, in der die Klinge (4) bei geschlossenem Pillenteiler teilweise ruht. Bei geschlossenem Zustand des Pillenteilers entsteht durch ein blattfederartiges Element (7), die Klinge (4) sowie einer Zwischenwand (21) ein abgeschlossener Bereich. Aus diesem ist die zerteilte Pille durch eine Öffnung entnehmbar. Ein Vorsprung (18) am unteren Arm (1) bildet mit einem entsprechenden Vorsprung am oberen Arm (2) im geschlossenen Zustand des Pillenteilers eine Griffmulde, in die zum Öffnen des Pillenteilers leicht eingegriffen werden kann.

Fig. 9 zeigt eine Draufsicht auf den geöffneten Pillenteiler. Am oberen Arm (2) ist eine Trennwand (20) so angeordnet, daß sie hinter die rückwärtige Wand (19) des Vorratsbehälters (15) faßt, wenn der Pillenteiler geschlossen wird. Die Trägerfläche (6) mit den blattfederartigen Elementen (7) ist im vorderen Bereich des unteren Armes (1) angeordnet. Die Riffelung (14) an den Elementen (7) besteht aus einer Vielzahl aneinandergereihter, konkaver Einbuchtungen, so daß die zu zerteilende Pille oder Tablette von dieser Riffelung sicher gegriffen und gehalten wird. Die Auskerbung (15) in der Trägerfläche (6) ist mit abgeschrägten Seitenwänden versehen. So wird die Klinge (4) nach dem Zerteilen einer Tablette wieder in eine gerade, zentrale Position geführt, auch wenn sie beim Zerteilen leicht verkantet wurde. Eine Seitenwand (16) verhindert, daß eine Tablettenhälfte aus dem Vorratsbehälter (5) hinter die blattfederartigen Elemente (7) rutschen kann.

In Fig. 10 ist eine Teilansicht des Pillenteilers in Blickrichtung der Pfeile X-X aus Fig. 9 dargestellt. Die Klinge (4) ruht auf einem Sockel und ist an ihren Enden an einer Zwischenwand (21) einerseits und an einem U-förmigen Steg andererseits fixiert. Der U-förmige Steg (22) bildet einen Teil eines Drehgelenkes, mit dem der obere Arm (2) gegen den unteren Arm (1) verschwenkt werden kann. Das komplementäre Teil des Drehgelenkes ist am unteren Arm (1) vor den blattfederartigen Elementen (7) vorgesehen. Neben der Klinge (4) befindet sich eine Auswurföffnung (8), durch die eine Hälfte der zerteilten Tablette aus dem Pillenteiler entnommen werden kann.

Es hat sich als vorteilhaft erwiesen, die rückwärtige Wand (20) am oberen Arm (2) in der Nähe seiner Unterkante mit einer Erhebung zu versehen, die hinter die abgeschrägte Wand (19) der Vorratskammer (5) greift. Der Pillenteiler kann nur gegen den durch diese Erhebung verursachten Widerstand geöffnet werden, diese stellt also eine Schließsicherung für den geschlossenen Pillenteiler dar.

Der erfindungsgemäße Pillenteiler bietet so auf einfache Weise die Möglichkeit, von einer zerteilten Pille oder Tablette eine Hälfte zu entnehmen und die andere aufzubewahren. Natürlich ist es auch möglich, mehrere Tabletten auf Vorrat zu halbieren und dann im Vorratsbehälter unterzubringen. Der Pillenteiler ist klein und kompakt gestaltet, so daß er ohne Schwierigkeiten in einer Handtasche oder einer Jackentasche untergebracht werden kann.

## Patentansprüche

1. Pillenteiler, mit zwei um eine Achse schwenkbaren Armen (1,2), mit einer Trägerfläche (6) zum Lagern der Pille und mit einer Vorrichtung (7) zum Positionieren der Pille, die beide am ersten Arm (1) angeordnet sind, und mit einer Klinge (4) am zweiten Arm (2), wobei sich die Klinge (4) dicht über der Trägerfläche (6) befindet, wenn der Pillenteiler geschlossen ist, und zusammen mit den Armen (1,2) und der Vorrichtung (7) zum Positionieren in der Nähe der Achse zwei voneinander getrennte Kammern (14) bildet,
**dadurch gekennzeichnet,**
daß er eine Einrichtung (8) zum Entnehmen nur eines Stücks der zerteilten Pille aufweist und das andere Stück im Pillenteiler verbleibt.

2. Pillenteiler nach Anspruch 1,
**dadurch gekennzeichnet,**
daß an ihm ein Vorratsbehälter (5) vorgesehen ist.

3. Pillenteiler nach Anspruch 1 oder 2,
**dadurch gekennzeichnet,**
daß die Einrichtung (8) zum Entnehmen der Trägerfläche (6) gegenüberliegend angeordnet ist.

4. Pillenteiler nach Anspruch 2 oder 3,
**dadurch gekennzeichnet,**
daß die Trägerfläche (6) und der Vorratsbehälter (5) an einem (1) der Arme angeordnet sind, während die Klinge (4) und die Einrichtung (8) zum Entnehmen am zweiten Arm (2) vorgesehen sind.

5. Pillenteiler nach einem der Ansprüche 1 bis 4,
**dadurch gekennzeichnet,**
daß die Einrichtung zum Entnehmen eine Auswurföffnung (8) im zweiten Arm (2) ist, die sich über einer der Kammern (14) befindet, wenn der Schneidevorgang abgeschlossen ist.

6. Pillenteiler nach einem der Ansprüche 2 bis 5,
**dadurch gekennzeichnet,**
daß der Vorratsbehälter (5) am rückwärtigen Ende des ersten Arms (1) angeordnet ist.

7. Pillenteiler nach Anspruch 6,
**dadurch gekennzeichnet,**
daß der Vorratsbehälter (5) und die beiden Arme (1,2) so gestaltet sind, daß sie nach dem Schneidevorgang miteinander abschließen.

8. Pillenteiler nach einem der Ansprüche 1 bis 7,
**dadurch gekennzeichnet,**
daß die der Klinge (4) zugewandte Wand (11) des Vorratsbehälters (5) eine Öffnung (13) zum Durchlassen eines Stücks der zerteilten Pille direkt vom achsnahen Bereich in den Vorratsbehälter (5) aufweist.

9. Pillenteiler nach einem der Ansprüche 1 bis 8,
**dadurch gekennzeichnet,**
daß die Vorrichtung zum Positionieren zwei im Winkel zueinander angeordnete, blattfederartige Elemente (7) aufweist, welche an den einander zugewandten Seiten mit Riffelungen (14) versehen sind.

10. Pillenteiler nach einem der Ansprüche 1 bis 9,
**dadurch gekennzeichnet,**
daß die Trägerfläche (6) zentral in Richtung der Klinge (4) eine Auskerbung (15) aufweist, in der die Klinge (4) bei geschlossenem Pillenteiler wenigstens teilweise ruht.

## Claims

1. A pill divider comprising a pair of arms (1, 2) tiltable about an axis, including a carrier surface (6) for receiving the pill and comprising means (7) for positioning the pill, both being located at the first arm (1), and comprising a cutter (4) at the second arm (2) extending closely above the carrier surface (6) when the pill divider is closed, and forming together with arms (1, 2) and positioning means (7) two individual chambers (14) located adjacent to said axis,
**characterized in that**
said pill divider comprises means (8) for removing only one piece of the divided pill while the other piece remains in said pill divider.

2. A pill divider as defined by claim 1,
**characterized in that**
it comprises a storage reservoir (5).

3. A pill divider as defined by either of claims 1 or 2,
**characterized in that**
said removing means (8) is arranged opposite carrier surface (6).

4. A pill divider as defined by either of claims 2 or 3,
**characterized in that**
the carrier surface (6) and the storage reservoir (5) are provided at a first arm (1) while the cutter (4) and the removing means (8) are provided at the second arm (2).

5. A pill divider as defined by either of claims 1 to 4,
**characterized in that**
said removing means is a discharge port (8) provided in the second arm (2) which is located above one of chambers (14) when the cutting operation is accomplished.

6. A pill divider as defined by either of claims 2 to 5,
**characterized in that**
the storage reservoir (5) is located at the rear end of the first arm (1).

7. A pill divider as defined by claim 6,
**characterized in that**
the storage reservoir (5) and the pair of arms (1, 2) are designed such that after the cutting operation is finished they form a closed unit.

8. A pill divider as defined by either of claims 1 to 7,
**characterized in that**
wall (11) of reservoir (5) facing the cutter (4) comprises an aperture (13) for passing a piece of the divided pill directly from the area adjacent to the axis to the storage reservoir (5).

9. A pill divider as defined by either of claims 1 to 8,
**characterized in that**
the positionining means comprises a pair of angularly arranged leaf type spring elements (7) the conjugated faces of which are provided with corrugations (14).

10. A pill divider as defined by either of claims 1 to 9,
**characterized in that**
extending in the direction of the cutter (4) the carrier surface (6) comprises a central groove (15) receiving at least part of the cutter (4) when the pill divider is closed.

## Revendications

1. Un diviseur de pilules comprenant une paire de bras (1, 2) orientables autour d'un axe, ainsi qu'une surface porteuse (6) pour entreposer la pilule et un moyen de positionnement (7) de la pilule, les deux étant disposés au droit du premier bras (1), et comportant une lame (4) disposée au droit du deuxième bras (2), la lame (4) se trouvant à ras au-dessus de la surface porteuse (6) lorsque le diviseur de pilules est fermé, et formant à proximité de l'axe avec les bras (1, 2) et le moyen de positionnement (7) deux chambres séparées (14),
**caractérisé en ce que**
le diviseur de pilules comprend un moyen (8) pour prélever uniquement une partie de la pilule divisée tandis que l'autre partie reste dans le diviseur de pilules.

2. Diviseur de pilules suivant la revendication 1,
**caractérisé en ce que**
il comprend un réservoir de stockage (5).

3. Diviseur de pilules suivant l'une des revendications 1 ou 2,
**caractérisé en ce que**
le moyen de prélèvement (8) est disposé en face de la surface porteuse (6).

4. Diviseur de pilules suivant l'une des revendications 2 ou 3,
**caractérisé en ce que**
la surface porteuse (6) et le reservoir de stockage (5) sont disposés au droit de l'un (1) des bras tandis que la lame (4) et le moyen de prélèvement (8) sont disposés au droit du deuxième bras (2).

5. Diviseur de pilules suivant l'une des revendications 1 à 4,
**caractérisé en ce que**
le moyen de prélèvement est un trou de sortie (8) ménagé dans le deuxième bras (2), cette sortie se trouvant au-dessus de l'une des chambres (14) lorsque l'opération de découpe est terminée.

6. Diviseur de pilules suivant l'une des revendications 2 à 5,
**caractérisé en ce que**
le réservoir de stockage (5) est disposé à l'extrémité arrière du premier bras (1).

7. Diviseur de pilules suivant la revendication 6,
**caractérisé en ce que**
le réservoir de stockage (5) et les deux bras (1, 2) sont conçus tels qu'ils forment une unité fermée lorsque l'opération de découpe est terminée.

8. Diviseur de pilules suivant l'une des revendications 1 à 7,
**caractérisé en ce que**
la paroi (11) du réservoir de stockage (5) dirigée vers la lame (4) comprend une ouverture (13) pour faire passer une partie de la pilule découpée directement de la zone se trouvant à proximité de l'axe au réservoir de stockage (5).

9. Diviseur de pilules suivant l'une des revendications 1 à 8,
**caractérisé en ce que**
le moyen de positionnement comprend, disposé en angle, deux éléments du type ressort à lame (7) dont les faces conjuguées comportent des cannelures (14).

10. Diviseur de pilules suivant l'une des revendications 1 à 9,
**caractérisé en ce que**
s'étendant en direction de la lame (4), la surface porteuse (6) comprend une entaille centrale (15) recevant au moins une partie de la lame (4) lorsque le diviseur de pilules est fermé.
